# EUROPÄISCHE PATENTSCHRIFT

(11) **EP 0 849 425 B1**
(45) Veröffentlichungstag und Bekanntmachung des Hinweises auf die Patenterteilung: **01.03.2000**
(21) Anmeldenummer: 97121529.8
(22) Anmeldetag: 08.12.1997
(51) Int. Cl.: E05C 7/04, E05C 9/04, E05B 65/10, E05B 63/20

(54) **Ent- und Verriegelung für eine einen Standflügel und einen Gangflügel aufweisende Tür**
Unlocking and locking device for a two wing door
Dispositif de déverrouillage et verrouillage pour une porte à deux battants

(30) Priorität: 18.12.1996 DE 19652601
(43) Veröffentlichungstag der Anmeldung: 24.06.1998
(73) Patentinhaber: DORMA GmbH + Co. KG, 58256 Ennepetal (DE)
(72) Erfinder: Vieregge, Siegfried, 58332 Schwelm (DE)

(56) Entgegenhaltungen:
- DE-A- 2 738 746
- DE-A- 2 746 049
- DE-A- 2 914 372
- FR-A- 2 009 953
- FR-A- 2 344 695

## Beschreibung

Die Erfindung betrifft eine Ent- und Verriegelung für eine einen Standflügel und einen Gangflügel aufweisende Tür, wobei der Standflügel mittels eines Treibriegelschlosses gegenüber dem Türrahmen oder dergleichen und der Gangflügel mittels eines schlüsselbetätigten Schlosses gegenüber dem Standflügel festlegbar sind und im oder an dem Standflügel ein Treibriegelschloß mit zwei gegenläufig antreibbaren Treibstangen angeordnet ist, welches Mittel zum Rückschließen einer Schloßfalle und eines Schloßriegels eines in oder am Gangflügel angeordneten Schlosses aufweist. Bei derartigen Türen, die in der Regel gefalzt sind, ist es gebrauchsüblich, daß beim Öffnen der Tür zunächst der Gangflügel und anschließend der Standflügel geöffnet und beim Schließen der Tür zunächst der Standflügel und anschließend der Gangflügel geschlossen wird. Beim Schließen der Tür hat somit der Standflügel gegenüber dem Gangflügel einen gewissen zeitlichen Vorlauf, wobei jedoch sichergestellt sein muß, daß beide Türflügel zuverlässig verriegelt werden.

Eine gattungsgemäße Vorrichtung ist aus der DE 29 14 372 C2 bekannt. Bei der bekannten Vorrichtung erfolgt beim Betätigen der den Treibstangen zugeordneten Schloßnuß eine Zwangsverschwenkung von an einer Treibstange angeordneten Auslösehebeln, welche sowohl die Schloßfalle als auch den Schloßriegel eines Fallen-Schubriegel-Panikschlosses rückschließen. Hierzu wirkt der Schubriegel mit einem Schaltriegel zusammen, über dessen Betätigung die Sperrstellung des Schubriegels in seiner vorgeschlossenen Position aufgehoben wird, so daß der Standflügel und der Gangflügel durch Betätigen des Treibriegelschlosses geöffnet werden können. Beim Schließen der Tür ist es erforderlich, sowohl die Treibstangen des Standflügels als auch den Gangflügel gegenüber dem Standflügel manuell zu verriegeln. Es ist somit eine doppelte Betätigung der Tür erforderlich, d.h. Standflügel und Gangflügel müssen jeweils für sich getrennt verriegelt werden.

Aus der DE 29 14 377 C2 ist ferner ein Treibriegelschloß bekannt, welches einen mit einem Falleneinschubglied versehenen Sperrbügel aufweist, wobei das Falleneinschubglied die Schloßfalle einfährt, wenn das Treibriegelschloß des Standflügels entriegelt wird, d.h. die Treibriegelstangen eingefahren werden. Dabei wird mittels eines Bestandteil des Sperrbügels bildenden Riegelsperrnockens die Betätigung des Treibriegelschlosses blokkiert, d.h. der Standflügel kann nicht geöffnet werden, solange der Schloßriegel des Gangflügels nicht rückgeschlossen ist. Zum Öffnen und Schließen des Gangflügels ist somit immer das Betätigen des Fallen-Riegel-Schlosses im Gangflügel erforderlich; ein Öffnen beider Flügel durch Betätigen des Treibriegelschlosses ist nicht möglich.

Die DE 29 12 881 C2 und die DE 31 42 959 C2 beschreiben Treibstangenverschlüsse für Türflügel, bei denen eine Blockiervorrichtung für die Treibstangen des Treibriegelschlosses Verwendung findet. Die Blockiervorrichtung ist geeignet, einerseits die Treibstangen beim Öffnen des Standflügels in ihrer eingezogenen Position zu halten und andererseits die Treibstangen beim Schließen des Standflügels freizugeben, so daß sie beim Schließen des Standflügels selbsttätig federbelastet in entsprechende Ausnehmungen einer Türzarge oder dgl. einrasten können.

Aufgabe der Erfindung ist es, die Ent- und Verriegelung beider Türflügel möglichst einfach zu gestalten; insbesondere soll erreicht werden, daß die Entriegelung beider Türflügel ebenso wie die Verriegelung beider Türflügel mit einer einzigen manuellen Betätigung erfolgt.

Die Erfindung löst die gestellte Aufgabe durch die Lehre nach Patentanspruch 1.

Mittels eines im Standflügel angeordneten Treibriegelschlosses kann bei geschlossenen Türflügeln der Standflügel manuell entriegelt werden, wobei die Treibstangen des Treibriegelschlosses in der eingezogenen Position durch das Klemmschloß automatisch in ihrer eingezogenen Position gehalten werden. Gleichzeitig werden durch die im Treibriegelschloß angeordneten Mittel sowohl die Schloßfalle als auch der Schloßriegel des im Gangflügel angeordneten Schlosses rückgeschlossen, so daß auch der bis dahin gegenüber dem Standflügel verriegelte Gangflügel gleichzeitig mitgeöffnet werden kann.

Zum Öffnen der zweiflügeligen Tür ist es somit lediglich erforderlich, das Treibriegelschloß manuell über einen Drücker zu bedienen.

Da gemäß Patentanspruch 1 das Klemmschloß die Treibstange des im Standflügel angeordneten Treibriegelschlosses nur bei geöffnetem Standflügel arretiert und bei geschlossenem Standflügel freigibt, ergibt sich hieraus, daß beim Schließen des Standflügels die Treibstangen des Treibriegelschlosses automatisch ausfahren und so den Standflügel gegenüber dem Türrahmen (einer Türzarge oder dgl.) verriegeln. Dies bedeutet, daß der Standflügel sich beim Zufall automatisch selbst verriegelt; die anschließende Verriegelung zwischen Gangflügel und Standflügel kann durch Betätigen des im Gangflügel angeordneten schlüsselbetätigten Schlosses erfolgen.

Im Ergebnis ist nur eine einzige manuelle Betätigung des Treibriegelschlosses im Standflügel zum Öffnen und nur eine einzige manuelle Betätigung des Schlosses im Gangflügel zum Schließen der zweiflügeligen Tür erforderlich.

Weitere Merkmale der Erfindung sind durch die Unteransprüche gekennzeichnet.

Gemäß Anspruch 2 weist das Treibriegelschloß zwei Treibstangenanschlußschieber auf, welche über ein ihnen gemeinsames Zahnrad gegenläufig antreibbar sind, wobei das zwischen den beiden Treibstangenanschlußschiebern angeordnete Zahnrad insoweit eine Doppelfunktion hat, als es getrieblich mit einem Schloßfallenauswerfer gekuppelt ist.

Mit Bezug auf die beiden, im Treibriegelschloß angeordneten und gegenläufig antreibbaren Treibstangenanschlußschieber ist nach Anspruch 3 einer über seine zugeordnete Treibstange mit dem Klemmschloß und der andere mit einem im Treibriegelschloß angeordneten Schloßriegelauswerfer gekuppelt. Dies bedeutet, daß mit der Betätigung des vorzugsweise drückerbetätigten Treibriegelschlosses nicht nur die beiden den Treibstangenanschlußschiebern angeordneten Treibstangen ein- bzw. ausgefahren werden, sondern daß beim Einfahren der Treibstangen auch gleichzeitig ein Schloßfallenauswerfer und ein Schloßriegelauswerfer betätigt werden, die die Schloßfalle bzw. den Schloßriegel des im Gangflügel angeordneten Schlosses rückschließen. Das im Gangflügel angeordnete Schloß ist vorzugsweise als Rohrrahmenschloß ausgebildet.

In weiterer Ausgestaltung der Erfindung weist der mit dem Schloßriegelauswerfer gekuppelte Treibstangenanschlußschieber einen Führungsschlitz und der Schloßriegelauswerfer einen mit dem Führungsschlitz des Treibstangenanschlußschiebers korrespondierenden Zapfen auf. Dieser im Treibstangenanschlußschieber angeordnete Führungsschlitz verläuft in bei Schloßschiebern bekannter Weise etwa diagonal zur Verschieberichtung der Treibstangen, so daß beim Betätigen des Treibstangenanschlußschiebers der Schloßriegelauswerfer in Richtung auf den Schloßriegel des im Gangflügel angeordneten Schlosses bewegt wird (Anspruch 4).

In weiterer vorteilhafter Ausgestaltung der Erfindung besteht der Schloßriegelauswerfer aus zwei in Richtung auf den Schloßriegel abstandsveränderlichen Teilen (Anspruch 5). Mit Hilfe der Abstandsveränderung der beiden Teile des Schloßriegelauswerfers kann eine Anpassung an die zwischen Standflügel und Gangflügel zwangsläufig gegebene unterschiedliche Türluft erfolgen.

Mit Bezug auf die Ausbildung des Klemmschlosses findet zur Aufhebung der Klemmwirkung eine Auslöserolle Verwendung, deren Gleitweg gemäß Anspruch 6 über eine Einstellschraube einstellbar ist.

Die Auslöserolle unterläuft somit beim Schließen des Standflügels ein beliebig gestaltetes Gegenlager, vorzugsweise einen Gegenkeil, so daß der auf die Auslöserolle ausgeübte Druck die Klemmung zwischen der Treibstange und einer Klemmplatte aufhebt und die Treib-stange in ein entsprechendes Gegenlager des Türrahmens, der Türzarge oder dgl. einfassen kann.

Die Erfindung wird nachfolgend anhand eines schematisch dargestellten Ausführungsbeispieles näher erläutert. Es zeigen:
- Figur 1:: eine einen Standflügel und einen Gangflügel aufweisende Tür
- Figur 2:: das Treibriegelschloß mit dem Klemmschloß und dem Rohrrahmenschloß bei geschlossener Tür
- Figur 3:: den unteren Treibstangenanschlußschieber mit dem Schloßriegelauswerfer
- Figur 4:: den unteren Treibstangenanschlußschieber in Einzeldarstellung
- Figur 5:: den Schloßriegel mit dem Steuerschieber in vergrößerter Darstellung
- Figur 6:: den Schloßschieber in vergrößerter Darstellung
- Figur 7:: das Klemmschloß in vergrößerter Darstellung

Gemäß Figur 1 besteht die Tür 1 aus einem Standflügel 2 und einem Gangflügel 3, die in einem Türrahmen 4 gelagert sind. Im Standflügel 2 ist ein Treibriegelschloß 5 angeordnet, welches eine obere, mit einem Klemmschloß 9 zusammenwirkende Treibstange 7 und eine untere Treibstange 8 aufweist. Das im Gangflügel 3 angeordnete, schlüsselbetätigte Schloß 6 ist als Rohrrahmenschloß ausgebildet.

In der Figur 2 ist in der Bildebene links das mit dem Klemmschloß 9 zusammenwirkende Treibriegelschloß 5 dargestellt. Das Treibriegelschloß 5 besitzt zwei mit den Treibstangen 7 bzw. 8 zusammenwirkende Treibstangenanschlußschieber 12 bzw. 13. Zwischen dem in der Bildebene oberen Treibstangenanschlußschieber 12 bzw. dessen Treibstange 7 und dem Gehäuse 32 des Treibriegelschlosses 5 ist eine Druckfeder 33 angeordnet, welche durch eine zusätzliche Zugfeder 44 in ihrer Wirkungsweise unterstützt wird. Mit 14 ist das zwischen den Treibstangenanschlußschiebern 12, 13 angeordnete Zahnrad bezeichnet, welches die gegenläufige Bewegung der Treibstangenanschlußschieber 12, 13 bewirkt.

In der Bildebene rechts ist das mit dem Treibriegelschloß 5 zusammenwirkende, schlüsselbetätigte Schloß 6 dargestellt, welches in bekannter Weise einen Schieber 24 und einen Schloßriegel 11 aufweist.

Die Wirkungsweise der Ent- und Verriegelungsvorrichtung ist wie folgt:

Ausgehend von der in der Figur 2 dargestellten, geschlossenen Stellung der Tür wird eine Drückernuß 34 mittels eines zugeordneten nicht dargestellten Drückers in linksdrehendem Sinne betätigt, so daß die Treibstangenanschlußschieber 12, 13 gegenläufig bewegt werden. Dies erfolgt über das Anheben des Treibstangenanschlußschiebers 13 mittels eines Panikhebels 35. Das dabei in Drehung versetzte Zahnrad 14 bewegt sowohl den Treibstangenanschlußschieber 12 mit der zugeordneten Treibstange 7 in der Bildebene nach unten als auch einen Schloßfallenauswerfer 15 in der Bildebene nach rechts gegen eine Schloßfalle 10.

Gleichzeitig gleitet der an einem Schloßriegelauswerfer 16 angeordnete Zapfen in einem Führungsschlitz 17 des Treibstangenanschlußschiebers 13, so daß der aus den beiden abstandsveränderlichen Teilen 19, 20 bestehende Schloßriegelauswerfer 16 in der Bildebene nach rechts wandert und gegen einen Steuerzapfen 22 eines Steuerschiebers 21 läuft. Der Steuerschieber 21 (siehe Figur 5) ist gleitend in dem Schloßriegel 11 geführt und verschiebt aufgrund der Beaufschlagung durch den Schloßriegelauswerfer 16 einen Stößel 36 (siehe Figur 5) gegen eine Anschlagnase 25 am Schieber 24 (siehe Figur 6) des Schlosses 6. Dabei wird ein am Schloßriegel 11 angeordneter Zapfen 37 aus der in einem Schlitz 39 des Schiebers 24 angeordneten Falle 38 gelöst, so daß der Schloßriegelauswerfer 16 den Schloßriegel 11 in die eingeschlossene Position zurückdrücken kann. Der Steuerschieber 21 verläuft nunmehr bündig mit einer Stirnfläche 23 des Schloßriegels 11.

Um eine genaue Positionierung zwischen dem Teil 20 des Schloßriegelauswerfers 16 und dem Steuerzapfen 22 des Steuerschiebers 21 gewährleisten zu können, sind die Teile 19, 20 des Schloßriegelauswerfers 16 durch Schraubverbindungen 40 distanzierbar (siehe Figur 3).

Beide Türflügel können nunmehr geöffnet werden.

In der geöffneten Position können sowohl der Standflügel 2 als auch der Gangflügel 3 durch geeignete, übliche Hilfsmittel wie Türfeststeller oder dgl. festgestellt werden.

Beim Schließen der Tür wird zunächst in üblicher Weise der Standflügel 2 mit zeitlichem Vorlauf geschlossen, was z. B. durch einen Schließfolgeregler in Verbindung mit entsprechenden Türschließern erfolgen kann. Zum automatischen Verschließen des Standflügels 2 dient das Klemmschloß 9. Das Klemmschloß 9 besteht im wesentlichen aus einem Grundkörper 41, einem Führungswinkel 42, einem Drehlager 26 für eine Klemmplatte 28, einer Druckfeder 27, einer Auslösevorrichtung (Auslöserolle) 29 und einer Einstellschraube 30, wobei das gesamte Klemmschloß 9 an einer in die obere Stirnseite des Gangflügels 3 eingelassenen Stulp 31 befestigt ist.

In der Figur 7 sind die Treibstange 7 und das Klemmschloß 9 in der geöffneten Position des Standflügels 2 dargestellt. Es ist erkennbar, daß die Klemmplatte 28 gegenüber der Treibstange 7 eine Schräglage eingenommen hat und durch die Druckfeder 27 in dieser Schräglage, in der sie klemmend die Treibstange 7 überfaßt, gehalten wird. Beim Schließen des Standflügels 2 unterläuft die Auslöserolle 29 einen Keil oder dgl in oder an der Zarge der Tür 1 und bewegt den Führungszapfen 43 gemeinsam mit der Klemmplatte 28 gegen den Druck der Druckfeder 27 in der Bildebene nach unten, so daß die Klemmwirkung zwischen Treibstange 7 und Klemmplatte 28 aufgehoben wird und der Treibriegel 7 in der Bildebene X durch die Stulp 31 in ein nicht dargestelltes, in der Zarge angeordnetes Gegenlager einfassen kann.

Der Standflügel 2 wird somit automatisch beim Zufallen verriegelt. Gleichzeitig wird durch die Bewegung der zugeordneten Treibstangenanschlußschieber 12, 13 der Schloßfallenauswerfer 15 und der Schloßriegelauswerfer 16 in ihre in Figur 2 dargestellte Position zurückgezogen, so daß die Verriegelung zwischen dem Treibriegelschloß 5 und dem im Gangflügel 3 angeordneten Schloß 6 durch Vorschließen des Schloßriegels 11 mittels Schlüsselbetätigung des Schlosses 6 erfolgen kann. Für den Schließvorgang ist somit auch nur eine einzige manuelle Betätigung, nämlich die des Schlosses 6 erforderlich.

### Bezugszeichen

- 1: Tür
- 2: Standflügel
- 3: Gangflügel
- 4: Türrahmen
- 5: Treibriegelschloß
- 6: Schlüsselbetätigtes Schloß
- 7: Treibstange
- 8: Treibstange
- 9: Klemmschloß
- 10: Schloßfalle
- 11: Schloßriegel
- 12: Treibstangenanschlußschieber
- 13: Treibstangenanschlußschieber
- 14: Zahnrad
- 15: Schloßfallenauswerfer
- 16: Schloßriegelauswerfer
- 17: Führungsschlitz
- 18: Zapfen
- 19: Teile des Schloßriegelauswerfers
- 20: Teile des Schloßriegelauswerfers
- 21: Steuerschieber
- 22: Steuerzapfen
- 23: Stirnfläche
- 24: Schieber
- 25: Anschlagnase
- 26: Drehlager
- 27: Druckfeder
- 28: Klemmplatte
- 29: Auslöserolle
- 30: Einstellschraube
- 31: Stulp
- 32: Gehäuse
- 33: Druckfeder
- 34: Drückernuß
- 35: Panikhebel
- 36: Stößel
- 37: Zapfen
- 38: Falle
- 39: Schlitz
- 40: Schraubverbindung
- 41: Grundkörper
- 42: Führungswinkel
- 43: Führungszapfen
- 44: Zugfeder
- X: Pfeilrichtung

## Patentansprüche

1. Ent- und Verriegelung für eine einen Standflügel und einen Gangflügel aufweisende Tür, wobei der Standflügel mittels eines Treibriegelschlosses gegenüber dem Türrahmen oder dgl. und der Gangflügel mittels eines schlüsselbetätigten Schlosses gegenüber dem Standflügel festlegbar sind, und der Treibriegelschloß im oder an dem Standflügel mit zwei gegenläufig antreibbaren Treibstangen angeordnet ist, welches Mittel zum Rückschließen einer Schloßfalle und eines Schloßriegels eines in oder am Gangflügel angeordneten Schlosses aufweist, wobei wenigstens eine Treibstange (7) ein die Treibstange (7) überfassendes Klemmschloß (9) aufweist, welches die Treibstange (7) bei geöffnetem Standflügel (2) arretiert und bei geschlossenem Standflügel (2) freigibt, dadurch gekennzeichnet, daß das in oder am Gangflügel (3) angeordnete Schloß (6) einen in den Schloßriegel (11) integrierten und gleitend im Schloßriegel (11) geführten Steuerschieber (21) aufweist, welcher mit einem Steuerzapfen (22) die einem Schloßriegelauswerfer (16) des Treibriegelschloßes gegenüberliegende Stirnfläche (23) des Schloßriegels (11) derart überragt, daß beim Betätigen des Schloßriegelauswerfers (16) der Steuerschieber (21) über einen Stößel (36) und eine Anschlagnase, die an einem Schieber des Schloßriegels angeordnet ist, welcher den Schloßriegel Sperrt, die Sperrstellung des Schiebers aufhebt.

2. Ent- und Verriegelung nach Anspruch 1, dadurch gekennzeichnet, daß zwischen zwei Treibstangenanschlußschiebern (12, 13) des Treibriegelschlosses (5) ein getrieblich mit einem Schloßfallenauswerfer (15) gekuppeltes Zahnrad (14) angeordnet ist.

3. Ent- und Verriegelung nach einem der Ansprüche 1 und 2, dadurch gekennzeichnet, daß einer der im Treibriegelschloß (5) angeordneten Treibstangenanschlußschieber (12) über seine zugeordnete Treibstange (7) mit dem Klemmschloß (9) und der andere im Treibriegelschloß (5) angeordnete Treibstangenanschlußschieber (13) mit einem im Treibriegelschloß (5) angeordneten Schloßriegelauswerfer (16) gekuppelt ist.

4. Ent- und Verriegelung nach Anspruch 3, dadurch gekennzeichnet, daß der mit dem Schloßriegelauswerfer (16) gekuppelte Treibstangenanschlußschieber (13) einen Führungsschlitz (17) und der Schloßriegelauswerfer (16) einen mit dem Führungsschlitz (17) des Treibstangenanschlußschiebers (13) korrespondierenden Zapfen (18) aufweist.

5. Ent- und Verriegelung nach einem der Ansprüche 3 und 4, dadurch gekennzeichnet, daß der Schloßriegelauswerfer (16) aus zwei in Richtung auf den Schloßriegel (11) abstandsveränderlichen Teilen (19, 20) besteht.

6. Ent- und Verriegelung nach einem der Ansprüche 1 und 3, dadurch gekennzeichnet, daß das Klemmschloß (9) eine mittels einer Auslöserolle (29) verschwenkbare Klemmplatte (28) aufweist und der Gleitweg der Auslöserolle (29) über eine Einstellschraube (30) einstellbar ist.

## Claims

1. A locking and unlocking device for a door comprising a slave leaf and a master leaf, the slave leaf being securable relative to the door frame or the like by a drive bolt lock and the master leaf being securable relative to the slave leaf by a key-actuated lock, and the drive bolt lock being disposed in or on the slave leaf with two drive rods drivable in opposite directions and having means for locking back a latch and a bolt of the lock disposed in or on the master leaf, at least one drive rod (7) having a clamp lock (9) which engages over the drive rod (7) and which locks the drive rod (7) when the slave leaf (2) is open and releases it when the slave leaf (2) is closed, characterised in that the lock (6) disposed in or on the master leaf (3) has a control slide (21) which is incorporated and slides and is guided in the lock bolt (11) and has a control pin (22) which projects beyond an end face (23) of the lock bolt (11) opposite a lock bolt ejector (16) of the drive bolt lock to an extent such that when the lock bolt ejector (16) is actuated the control slide (21), via a push rod (36) and an abutment disposed on a slide of the lock bolt which locks the lock bolt, cancels the locked position of the slide.

2. A locking and unlocking device according to claim 1, characterised in that a gearwheel (14) coupled for drive purposes to a latch ejector (15) is disposed between two drive rod connecting slides (12, 13) of the drive bolt lock (5).

3. A locking and unlocking device according to claim 1 or 2, characterised in that one of the drive rod connecting slides (12) disposed in the drive bolt lock (5) is coupled via its associated drive rod (7) to the clamp lock (9) and the other drive rod connecting slide (13) disposed in the drive bolt lock (5) is coupled to a lock bolt ejector (16) disposed in the drive bolt lock (5).

4. A locking and unlocking device according to claim 3, characterised in that the drive rod connecting slide (13) coupled to the lock bolt ejector (16) has a guide slot (17) and the lock bolt ejector (16) has a pin (18) corresponding to the guide slot (17) of the drive rod connecting slide (13).

5. A locking and unlocking device according to claim 3 or claim 4, characterised in that the lock bolt ejector (16) comprises two parts (19, 20) at a variable spacing in the direction of the lock bolt (11).

6. A locking and unlocking device according to claim 1 or claim 3, characterised in that the clamp lock (9) has a clamp plate (28) pivotable by a release pulley (29) and the sliding travel of the release pulley (29) is adjustable by a screw (30).

## Revendications

1. Déverrouillage et verrouillage d'une porte comportant un battant de position et un battant mobile, le battant de position pouvnat être fixé au moyen d'une serrure à un seul pêne mobile vis à vis du cadre de la porte ou partie équivalente et le battante mobile au moyen d'une serrure actionnée par une clef vis à vis du battant de position, et une serrure a un pene mobile est disposée dans ou sur le battant de position avec deux barres mobiles déplacables en sens opposé, qui comporte des moyens pour refermer un pêne et un pêne dormant d'une serrure disposée dans ou sur le battant mobile, à l'occasion de quoi au moins une barre mobile (7) comporte une serrure de blocage (9) saisissant la barre mobile (7), qui bloque la barre mobile (7) lorsque le battant de position est ouvert et la libère lorsque le battant de position (2) est fermé, caractérisé en ce que la serrure (6) placée dans ou sur le battant mobile (3) comprend une soupape à tiroir (21) intégrée dans le pêne dormant (11) et guidée avec glissement dans le pêne dormant (11), qui dépasse en hauteur avec un tourillon de commande (22) la surface frontale (23) de pêne dormant (11) opposée à un éjecteur de pêne dormant (16) la serrure a un pene mobile d'une serrure a un pene mobile, de sorte que lors de l'actionnement de l'éjecteur du pêne dormant (16) le curseur de commande (21) supprime par un poussoir et un nez de butée (25) qui est disposée sur le poussoir du pêne dormant arrêtant le pêne dormant supprime la position d'arrêt du poussoir.

2. Déverrouillage et verrouillage selon la revendication 1, caractérisé en ce que entre deux curseurs de raccordement de barres mobiles (12, 13) de la serrure à un seul pêne moteur (5) est disposée une roue dentée (14) accouplée en transmission avec un éjecteur de pêne de serrure (15).

3. Déverrouillage et verrouillage selon une des revendications 1 et 2, caractérisé en ce que un des curseurs de raccordement des barres mobiles (12) disposé dans la serrure à un seul pêne mobile (5) est accouplé par sa barre mobile (7) associée avec la serrure de blocage (9) et l'autre curseur de raccordement des barres mobiles (13) disposé dans la serrure à un seul pêne mobile (5) est accouplé avec un éjecteur de pêne dormant (16) disposé dans la serrure à un seul pêne mobile (5).

4. Déverrouillage et verrouillage selon la revendication 3, caractérisé en ce que le curseur de raccordement de barres mobiles (16) accouplé avec l'injecteur de pêne dormant (16) comprend une rainure de guidage (17) et l'éjecteur de pêne dormant (16) comporte un tenon (18) correspondant avec la rainure de guidage (17) du curseur de raccordement de barres mobiles.

5. Déverrouillage et verrouillage selon une des revendications 3 et 4, caractérisé en ce que l'éjecteur de pêne dormant (16) se compose de deux parties (19, 20) de distance variable en direction du pêne dormant (11).

6. Déverrouillage et verrouillage selon une des revendications 1 et 3, caractérisé en ce que la serrure de blocage (9) comprend une plaque de serrage (28) pouvant pivoter au moyen d'un galet de déclenchement (29) et le chemin de glisseemnt du galet déclencheur (29) peut être réglé par une vis de réglage (30).
